# EUROPÄISCHE PATENTSCHRIFT

(11) **EP 3 152 283 B1**
(45) Veröffentlichungstag und Bekanntmachung des Hinweises auf die Patenterteilung: **05.08.2020**
(21) Anmeldenummer: 15727638.7
(22) Anmeldetag: 03.06.2015
(51) Int. Cl.: C11B 3/00, C11B 3/04, C11B 3/06, C11B 3/16

(54) **VERFAHREN UND VORRICHTUNG ZUR SCHRITTWEISEN AUFARBEITUNG EINES ORGANISCHEN ÖLS**
METHOD AND DEVICE FOR PROCESSING AN ORGANIC OIL IN STEPS
PROCÉDÉ ET DISPOSITIF DE TRAITEMENT PAR ÉTAPES D'UNE HUILE ORGANIQUE

(30) Priorität: 05.06.2014 DE 102014107976
(43) Veröffentlichungstag der Anmeldung: 12.04.2017
(73) Patentinhaber: GEA Westfalia Separator Group GmbH, 59302 Oelde (DE)
(72) Erfinder: HRUSCHKA, Steffen, 59302 Oelde (DE); BOSZULAK, Wladislawa, 59302 Oelde (DE)
(74) Vertreter: Specht, Peter
(86) Internationale Anmeldenummer: PCT/EP2015/062434
(87) Internationale Veröffentlichungsnummer: WO 2015/185657

(56) Entgegenhaltungen:
- CN-A- 103 396 884
- JP-A- S54 120 609
- US-A- 2 752 378
- US-A- 4 160 774
- US-A- 4 808 426
- US-B1- 6 197 357

## Beschreibung

Die vorliegende Erfindung betrifft ein Verfahren und eine Vorrichtung zur schrittweisen Aufarbeitung eines organischen Öls.

In einem organischen Öl sind lipide Bestandteile und verschiedene andere Begleitstoffe enthalten, wobei letztere die Güte von aus dem Öl gewonnenen Wertprodukten verringern und ggf. deren Verwendung limitieren.

Die CN 103 396 884 A offenbart die Behandlung von rohem Rapsöl, sodann eine Zugabe von Essig, eine Zugabe von entionisiertem Wasser und schließlich eine Zugabe von Natriumcarbonat. Dabei werden alle Substanzen in einer einstufigen Bearbeitung in einer Mischung zusammengegeben.

Die US 4,808,426 A offenbart ein Extraktionsverfahren bei Zugabe von Fremdöl. In dieser Druckschrift wird eine Entschleimung beschrieben. Danach erfolgt die Zugabe eines Bindungsmittels in Form von Natriumacetat. Im Anschluß wird das Öl durch Zugabe diverser weiterer Mittel z.B. Soja Protein oder Natriumseife, weiterbehandelt.

Die US 2 752 378 A offenbart in Beispiel I ein die Behandlung von entschleimten Öl mit Natriumcarbonat (nicht Natriumhydrogencarbonat). In Beispiel VI wird ein Elektrolyt mit Natriumacetat eingesetzt.

Nach dem Stand der Technik werden Öle zum Zwecke einer technischen Raffination zumeist einem sogenannten Entschleimungsverfahren (Degumming) unterzogen um hydratisierbare Verbindungen in eine Wasserphase zu überführen, wodurch sich die gelösten oder aggregierten Verbindungen mit Verfahren zur Phasenseparation abtrennen lassen. Durch diese Verfahren wird der größte Teil hydratisierbarer und ein Teil nicht hydratisierbaren Phospholipiden abgetrennt.

Anschließend erfolgt eine Abtrennung von verbliebenden Phospholipiden und von Freien Fettsäuren als Begleitstoffe aus der Ölfraktion. Dies kann beispielsweise eine Verseifung der Freien Fettsäuren umfassen. Üblicherweise können im Pflanzenöl gelöste Magnesium- und/oder Calciumsalze und/oder Chelate wie z.B. Chlorophyll im Pflanzenöl enthalten sein. Diese sind jedoch nur schwer von den Freien Fettsäuren zu trennen und daher können nach der Abtrennung der Freien Fettsäuren gelöste oder ungelöste Erdalkalisalze als Begleitstoffe in der Fraktion der Freien Fettsäuren enthalten sein.

Es ist deshalb Aufgabe der vorliegenden Erfindung ein Verfahren zum schrittweisen Aufarbeiten eines organischen Öls bereitzustellen, um einen geringen Anteil an gelösten und/oder ungelösten Erdalkaliverbindungen und/oder Phospholipiden und/oder Sterylglycosiden zu erreichen.

Diese Aufgabe wird erfindungsgemäß durch die technische Lehre des unabhängigen Anspruches 1 gelöst.

Ein erfindungsgemäßes Verfahren betrifft die schrittweise Aufarbeitung eines Öls gemäß Anspruch 1.

Diese schrittweise Aufarbeitung kann vorzugsweise in einen etablierten Raffinationsprozess zur Herstellung eines Speiseöls oder eines Kraftstoffen für Verbrennungskraftmaschinen als Schrittfolge integriert werden.

Die schrittweise Aufarbeitung umfasst die folgenden Schritte:

| | |
|---|---|
| A | Bereitstellung eines Rohöls |

Das Rohöl kann beispielsweise durch aus Pflanzen durch Press- oder Extraktionsverfahren gewonnen werden. Es kommen jedoch auch vielfältige andere Bereitstellungsvarianten in Betracht. Dabei muss das Rohöl nicht zwingend direkt aus Lebewesen gewonnen sein, sondern kann auch, wie bei Frittieröl, bereits ein- oder mehrmalig bestimmungsgemäß verwendet worden sein.

| | |
|---|---|
| B | Entschleimen des Rohöls durch Zugabe von Wasser und/oder von Säure zum Rohöl und Ausbildung von zumindest zwei Phasen, einer wäßrigen Phase und einer Ölphase, sowie Separierung der mit Phospholipid angereicherten wäßrigen Phase von der Ölphase |

Entschleimen ist an sich ein bekannter Verfahrensschritt. Man unterscheidet zwischen Wasserentschleimung und der seltener eingesetzten Säureentschleimung. Letztere ist beim der erfindungsgemäßen Verfahren bevorzugt. In einer bevorzugten Ausführungsvariante kann es sich bei der Säurezugabe um die Zugabe einer verdünnten Säure handeln oder, ebenfalls bevorzugt, um die Zugabe einer konzentrierten Säure in Verbindung mit einer anschließenden Zugabe von Wasser. Dabei werden vorwiegend hydratisierbare Schleimstoffe, wie z.B. hydratisierbare Phosphoglyceride, wie Phosphatidylinositole und Phosphatidylcholine, aus der Ölphase getrennt und in die wäßrige Phase überführt. Diese sind zentrifugal abtrennbar.

| | |
|---|---|
| C | Zugabe von Natriumhydrogencarbonat oder Natriumacetat zu der Ölphase, sowie Abtrennung von Erdalkaliverbindungen und/oder von Phospholipiden und/oder von Sterylglycosiden gelöst in einer wäßrigen Phase aus der ölphase |

Die Zugabe von Natriumhydrogencarbonat hat eine Abtrennung von Erdalkaliverbindungen und/oder Eisenverbindungen, so z.B. auch Chlorophyll, andere Magnesiumkomplexe oder auch Calciumkomplexe oder Eisenkomplexe zur Folge. Insbesondere die Entfernung von Eisenionen oder Eisenverbindungen hat eine geringere Oxidationsanfälligkeit der Ölphase zur Folge. Teilweise können die Erdalkaliverbindungen als Phospholipide vorliegen. Besonders erwähnenswert ist, dass durch die Natriumhyrdrogencarbonat-Zugabe auch eine Abtrennung von nicht-hydratisierbaren Phospholipiden, vorzugsweise nicht-hydratisierbare Phosphoglyceride, wie z.B. Phosphatidylethanolaminen und sogar von Phosphatidsäure und deren Salze, insbesondere deren Alkali- und Erdalkalisalze, erfolgt. Dies ist insofern überraschend, da die Phosphatidsäure und Phosphatidsäuresalze, welche zumeist gelöst in einer Ölfraktion vorkommen, sehr schwer aus der Ölphase abtrennbar sind. Dass dies nunmehr sogar derart erfolgen kann, dass die Freien Fettsäuren überwiegend in der Ölphase verbleiben und als gesonderte Fraktion abtrennbar sind. Das Abtrennen kann vorzugsweise durch Phasenseparation einer wäßrigen und einer ölphase in einem Zentrifugalfeld erfolgen.

Die Zugabe von Natriumacetat hat eine Abtrennung von Sterylglycosiden zur Folge. Ein Nachweis dieser Substanzklasse kann mittels Dünnschicht-Chromatographie (DC) erfolgen. Es hat sich dabei gezeigt, dass die mit Sterylglycosid-angereicherte wäßrige Phase nur sehr geringe Anteile weiterer organischer Bestandteile, wie z.B. Phospholipide oder Freien Fettsäuren, enthält.

Man erhält nach Schritt C ein organisches Öl, welches gegenüber der entschleimten Ölfraktion in Schritt B einen geringeren Anteil an einem oder mehreren Ölbegleitstoffen (Sterylglycosiden, Erdalkaliverbindungen und/oder Phospholipiden) aufweist, welche üblicherweise nur schwer getrennt von den Freien Fettsäuren aus einem organischen Öl gewonnen werden können. Der Gehalt an Freien Fettsäure gegenüber der Ölfraktion aus Schritt B ist nach Schritt C überraschend nahezu unverändert.

Im Anschluss an Schritt C erfolgt in einem Schritt D ein Verseifen von Freien Fettsäuren unter Zugeben eines alkalischen Agens zu der Ölphase aus Schritt C, wodurch ein Abtrennen dieser verseiften Fettsäuren aus der Ölphase erfolgen kann. Dabei können die verseiften Fettsäuren als relvativ reine Fraktion aus der Ölphase in eine Wasserphase übergehen, welche durch Wasserzugabe vor, während oder nach der Zugabe des alkalischen Agens ausgebildet wird.

Die verseifte Fettsäure weist weniger als 3 Gew.% organische Verschmutzungen auf. Diese Seifen können anschließend unter Druck oder unter Säurezugabe wieder zu Freien Fettsäuren gespalten werden. Diese Reaktion ist gemeinhin als Seifenspaltung bekannt. Dabei fällt aufgrund der relativ hohen Reinheit der Seifenfraktion nur eine weniger verunreinigte Wasserphase bei der Seifenspaltung an. Verunreinigte Seifenfraktionen würden andererseits die Seifenspaltung erschweren.

Weitere vorteilhafte Ausgestaltungen der Erfindung ergeben sich aus den abhängigen Ansprüchen, der Beschreibung, den Figuren sowie den Beispielen. Die Freien Fettsäuren können in vorteihafter Art und Weise nunmehr getrennt von den Sterylglycosiden, und, je nach Bedarf, auch getrennt von den Phospholipiden und/oder weiteren Erdalkaliverbindungen durch Verseifung gewonnen werden. Diese erfolgt in einem weiteren Schritt

| | |
|---|---|
| D | Zugeben eines alkalischen Agens zu der Ölfraktion in Schritt C und unter Abtrennung der verseiften Fettsäuren aus der vorgenannten Ölphase. |

Die Abtrennung kann vorzugsweise wie schon in Schritt C durch Phasenseparation einer wäßrigen und einer Ölphase im Zentrifugalfeld erfolgen.

In einem weiteren Schritt kann eine weitergehende Raffination der Ölphase auch in Schritt C oder D erfolgen. Dies erfolgt durch den optionalen Schritt

| | |
|---|---|
| E | Bleichen und/oder Desodorieren der Ölphase |

Da zuvor im Schritt C selbst schwer abtrennbare Phospholipide in großem Umfang aus der Ölphase entfernt wurden, und optional selbst Freie Fettsäuren aus der Phosphorlipidphase entfernt wurden, kann der Bleichvorgang wesentlich effektiver erfolgen. Das Bleichen kann besonders effektiv beispielsweise durch Bleicherde erfolgen.

Das Desodorieren kann ebenfalls effektiv gestaltet werden. Bekannterweise kann das Desodorieren maschinell durch z.B. durch Wasserdampfdestillation in einem sogenannten Desodorierer erfolgen.

Im Folgenden werden weitere vorteilhafte Ausgestaltungen einzelner Verfahrensschritte näher erläutert:
Es ist von Vorteil, wenn das Entschleimen durch Zugabe einer Säure erfolgt, welche ausgesucht ist aus einer oder mehrerer der folgenden Säuren: Zitronensäure, Essigsäure, Ameisensäure, Oxalsäure, Salzsäure, Schwefelsäure, Salpetersäure und/oder Phosphorsäure. Besonders geeignet hat zur Abtrennung von Schleimstoffen haben sich dabei von den vorgenannten Säuren die organischen Säuren erwiesen.

Gerade für die Klasse der Phosphoglyceride als Unterklasse der Phospholipide wird u.a. die Ansicht im Fall von Triglyceriden vertreten, dass ausgehend von der (R'CH₂)-(R"CH)-(R'"CH₂)-Gerüststruktur die jeweiligen langkettigen Substituenten R', R" und R'" sich bei höheren Temperaturen annähern, was zur Folge hat, dass eine Hydratisierung und damit den Übergang in eine Wasserphase und die Abtrennung dieser Substanzen erschwert wird. Zugleich erhöht sich allerdings auch die Viskosität der jeweiligen Öle.

Es hat sich gezeigt, dass das Entschleimen eines Öls nach Schritt B und auch die Zugabe von Natriumacetat und/oder Natriumhydrogencarbonat nach Schritt C bei einer Temperatur von mehr als 65°C trotz der vorgenannten Schwierigkeiten möglich ist, wobei das Entschleimen bei einer Temperatur im Bereich von 66-95°C, einen besonders guten Kompromiss zwischen den beiden vorgenannten Effekten darstellt.

Üblicherweise würde man zudem erwarten, dass die Zugabe von Natriumhydrogencarbonat als wäßrige Lösung zu einer besseren Trennung der in der Ölphase enthaltenen Begleitstoffe führt, da in der Lösung bereits hydratisierte Kat- und Anionen vorliegen. Es hat sich allerdings gezeigt, dass auch die Zugabe von Natriumhydrogencarbonat und/oder das Natriumacetat als Pulver oder als Suspension zur Ölphase in Schritt C zugegeben und ggf. eine nachträgliche Zugabe einer, verglichen zu einer Lösung, zu einem vergleichbar gutem und selektiven Ergebnis bei der Abscheidung von Begleitstoffen aus der Ölphase führt. Dabei fällt jedoch wesentlich weniger einer aufzuarbeitenden Wasserphase an. Dabei erfolgt eine Wasserzugabe vor oder nach der Zugabe des Pulvers.

Besonders gute Ergebnisse wurden bei Zugabe von mehr als 0,1 Gew.% an Natriumhydrogencarbonat und/oder Natriumacetat, bezogen auf das Gesamtgewicht der Ölphase in Schritt C, erzielt.

Es hat sich zudem gezeigt, dass bei Zugabe von zumindest 1,0 Gew.% an Wasser bezogen auf das Gesamtgewicht der Ölphase in Schritt C eine sehr gute Abtrennung von Begleitstoffen erreicht wird.

Die Zugabe an Natriumhydrogencarbonat nach Schritt C kann solange wiederholt werden, bis die Trübung der Wasserphase und/oder ein ermittelter Gehalt an Erdalkaliionen der Ölphase und/oder ein ermittelter Phosphphorgehalt der Ölphase einen vorgegebenen Sollwert unterschreitet. Gerade durch die Zugabe als Pulver oder Suspension und vergleichsweise wenig Wasser fällt keine umfangreiche aufzuarbeitende Wasserphase an. Dadurch kann der Schritt C mehrfach durchgeführt werden, ohne dass die Aufarbeitung aufgrund anfallender Lösungsmittel unwirtschaftlich wird. Zugleich wird durch die mehrfache Zugabe eine quantitativ-verbesserte Abtrennung an Begleitstoffen erreicht.
Nach der Zugabe von Natriumhydrogencarbonat in Schritt C kann vorzugsweise eine wäßrige Phase abgetrennt werden, welche einen Anteil von Freien Fettsäuren enthält, der einer Abtrennung von weniger als 1% - Punkten an Freien Fettsäuren aus der Ölphase entspricht. Die Angabe von Prozentpunkten bezieht sich auf Abnahme der Gesamtmenge an Freien Fettsäuren in der Ölphase. Es hat sich gezeigt, dass bei Natriumhydrogenzugabe unabhängig von der Gesamtmenge an Freien Fettsäuren im Öl möglich ist, stets weniger als 1 Prozentpunkt in die Wasserphase zu überführen, während beispielsweise Phospholipide, Chlorophyll oder andere Erdalkaliverbindungen in großen Anteilen in die wäßrige Phase überführt werden.

In einer bevorzugten Ausführung kann nach der Zugabe von Natriumhydrogencarbonat in Schritt C eine wäßrige Phase abgetrennt werden, welche einen Anteil von Freien Fettsäuren enthält, der einer Abtrennung von weniger als 0,2% - Punkten an Freien Fettsäuren aus der Ölphase entspricht.

Dieser vergleichsweise hohe Reinheitsgrad ist erreichbar, er kann jedoch auch je nach Interesse des Nutzers durch Minderdosierung geringer ausfallen.

Durch die Zugabe von Natriumacetat in Schritt C kann vorzugsweise die Abtrennung einer wäßrige Phase erreicht werden, in welcher organische Bestandteile gelöst oder suspendiert vorliegen, welche zu mehr als 30 Gew.%, vorzugsweise zu mehr als 50 Gew.% Sterylglycoside enthalten.

Die verseifte Fettsäure kann vorzugsweise zu weniger als 1 Gew.% organische Verschmutzungen aufweisen.

Im Anschluss an Schritt C oder D kann ein Bleichen und/oder Desodorieren der Ölphase aus Schritt C oder D erfolgen. Dadurch werden unerwünschte Farbstoffe entfernt und unerwünschte Geruchs- und Geschmacksstoffe aus der Ölphase entfernt. Dies sind meist abschließende Schritte bei der Raffination eines Öls zur Gewinnung von Speiseölen oder Kraftstoffen.

Das zugegebene alkalische Agens in Schritt D ist erfindungsgemäß eine anorganische Alkali-Lauge, vorzugsweise eine Natriumhydroxidlösung. Die Zugabe dieses vergleichsweise kostengünstigen Agenz reicht nach erfolgter Abtrennung von Sterylglycosiden und/oder Phospholipiden und/oder Erdalkalimetallverbindungen aus, um eine ölphase zu erhalten, welche überwiegend frei von Begleitstoffen.

Nachfolgend wird der Gegenstand der Erfindung unter Zuhilfenahme von Figuren näher erläutert. Es zeigt:
- **Fig. 1:**: zeigt die HLB-Lipophilitätsskala, wobei im Bereich von 10 bis 0 die Lipophilie ansteigt und im Bereich von 10 bis 20 die Hydrophilie ansteigt und um 10 die Substanzen gleichermaßen lipophil wie hydrophil sind, d.h. sie sind equi-amphiphil. Beispielhaft ist für verschiedene TWEEN und SPAN Emulgatoren der Wert gemäß HLB-Lipophilitätsskala angegeben;
- **Fig. 2:**: zeigt eine Vorrichtung zur Ausführung der hierin beschriebenen Verfahren. **1** bedeutet ein Aufnahmegefäß für die Aufnahme der wäßrigen Phase enthaltend die erwähnten Salze, **2** steht für eine Leistung, **3** für einen Behälter, **4** steht für eine Überlaufrückführung, **5** ist eine Ablaufleitung, **6** ist ein Ventil, **7** ein Mischer, **8** eine Zuleitung, **9** Ablaufleitung, **10** eine Zentrifuge, **11** und **12** sind zwei Abläufe aus der Zentrifuge, **13** eine Pumpe, **14** eine weitere Pumpe und **15** ein Verteiler;
- **Fig. 3:**: zeigt einen ermittelten Konzentrationsverlauf des Phosphorgehalts in der Ölphase nach Zugabe von Natriumhydrogencarbonat-lösung;
- **Fig. 4:**: zeigt einen Verlauf der prozentualen Abnahme Gewichtsanteils an Freien Fettsäuren in der Ölphase nach Zugabe von Natriumhydrogencarbonatlösung im Vergleich zur Zugabe einer Natriumcarbonatlösung;
- **Fig. 5:**: zeigt exemlarisch die Einstellung des Phosphorgehalts durch Dosierung von saueren und alkalischen Agentien in den Verfahrensschritten B, C und D; und
- **Fig. 6:**: zeigt die technologische Einteilung von Phospholipiden, wie sie der patentgemäßen Definition entspricht.

Fig. 2 zeigt eine Vorrichtung, welche ein Aufnahmegefäß 1 für die Aufnahme der wässrigen Phase bzw. der Salzlösung oder eine Suspension der hierin beschriebenen Salze aufweist.Von dem Aufnahmegefäß 1 führt eine Leitung 2 (in welche hier eine Pumpe 14 geschaltet ist) zu einem Behälter 3. Dieser Behälter 3 ist vorzugsweise als Konstantdruck-Pufferbehälter ausgelegt. Hierzu kann der Behälter 3 eine Überlaufrückführung 4 aufweisen, die dazu dient, beim Überschreiten eines Überlaufpegels Flüssigkeit aus dem Behälter 2 in das Aufnahmegefäß 1 zurückzuleiten.

Der Behälter 3 weist ferner eine Ablaufleitung 5 auf (vorzugsweise an seinem unteren Ende), in welche hier ein Ventil 6 geschaltet ist. Mit dem Ventil 6 kann der Volumenstrom in der Ablaufleitung 5 gesteuert werden. Die Ablaufleitung mündet in einen Mischer 7. In den Mischer 7 führt zudem eine Zuleitung 8, in welche eine Pumpe 13 geschaltet sein kann. Durch die Zuleitung 8 kann eine weitere Phase, vorzugsweise die lipoidhaltige (lipide) Phase in den Mischer 7 geleitet werden. Der Mischer 7 weist ferner eine Ablaufleitung 9 auf, welche in einen Zulauf einer Zentrifuge 10 mündet. In dem Mischer 7 werden die beiden zugeleiteten Phasen vermischt.

In der Zentrifuge 10 erfolgt eine zentrifugale Trennung in zwei Phasen unterschiedlicher Dichte, die durch zwei Abläufe 11 und 12 aus der Zentrifuge abfließen. Der Mischer 7 kann auf verschiedene Weise ausgelegt sein. So kann ein statischer Mischer oder ein dynamischer Mischer eingesetzt werden. Geeignet sind auch Sonderformen wie ein High-Shear-Mischer oder ein Nanoreaktor. Denkbar ist es auch, als Mischer die Zentrifuge selbst zu verwenden. In diesem Fall werden die lipoide Phase und die Salzlösung (wäßrige Lösung) durch getrennte Zuleitungen in die Zentrifuge geleitet, wo - beispielsweise in einem Verteiler 15 der Zentrifugentrommel - die Mischung dieser beiden Phasen erfolgt. Derartige Verteiler sind an sich bekannt und dienen zu Überleitung des zulaufenden Produktes in die rotierende Trommel.

Als Zentrifuge wird vorzugsweise ein Trenn-Separator mit vertikaler Drehachse eingesetzt, der dazu ausgelegt ist, zwei Flüssigkeitsphasen unterschiedlicher Dichte zu trennen.

Die Vorrichtung kann auch dazu ausgelegt sein, unter Druck p betrieben zu werden, der höher als der Atmosphärendruck ist. Vorzugseise gilt: 1 bar ≤ p < 10 bar. Der Ablaufdruck in den Abläufe 11 und 12 sollte höher sein als der Zulaufdruck in der Zuleitung zur Zentrifuge. Vermieden werden soll vorzugsweise ein Lufteintrag im Zulauf, um zu vermeiden, dass sich im Mischer und/oder in der Zentrifugentrommel in störendem Maße eine Emulsion ausbildet.

Es konnte gezeigt werden, dass mit dieser Vorrichtung sich eine Emulsionsbildung vermeiden lässt, was zur Folge hat, dass einerseits zu separierte Fraktionen enthaltend Phospholipide, erdalkalihaltige Verbindungen und/oder Sterylglycoside besser abtrennbar ist, weil eine bessere Phasentrennung erfolgt und zum anderen die Abreicherung der Ölphase vollständiger ist als mit einem Misch- und Separationssystem, das den erfindungsgemäßen Ausschluss einer Luft/- Gaseintragung nicht verhindert.

Die Vorrichtung kann zudem auch in einem Folgeschritt zur Separation von Freien Fettsäuren aus einer Ölphase genutzt werden.

Diese Vorrichtungen sind zur Ausführung einzelner Verfahrensschritte des im Folgenden beschriebenen erfindungsgemäßen Verfahrens konzipiert.

### 1. Vorbereitende Schitte

In einem ersten Schritt A erfolgt das Bereitstellen von Rohöl, also des aufzuarbeitenden organischen Öls.

Aus dem Öl gewonnene Hauptprodukte können beispielsweise, jedoch nicht ausschließlich, als Kraftstoffe oder auch als Speiseöle eingesetzt werden. Bei Bedarf können die gewonnenen Wertprodukte auch in einem Verarbeitungsschritt verestert werden, um Biodiesel zu gewinnen.

Für die Gewinnung von Rohöl können vorbereitende Schritte vorgenommen werden. Ausgehend von Pflanzensamen können diese vorbereitet, z.B. geschält, und anschließend entölt werden. Das Entölen kann beispielsweise mittels eines Pressvorgangs erfolgen. Es sind zur Gewinnung von Pflanzenöl Heißpress- und Kaltpressverfahren bekannt. Auch Extraktionsprozesse, z.B. eine Hexanextraktion, können angewandt werden.

Der Begriff "Rohöl" "organisches Öl", wie hierin verwendet, umfasst Stoffgemische biologischer Herkunft, die also aus Pflanzen, Algen, Tieren und/oder Mikroorganismen gewonnen werden können und die einen Wassergehalt von <10% und einen Gehalt an lipophilen Substanzen umfassend Monoacylglyceride, Diacylglyceride und/oder Triacylglyceride von insgesamt >70 Gew.-% oder >75 Gew.-% oder >80 Gew.-% oder >85 Gew.-% oder >90 Gew.-% oder >95 Gew.-% aufweisen. So kann es sich bei den lipoiden Phasen beispielsweise um Extrakte ölhaltiger Pflanzen und Mikroorganismen handeln wie Kerne von Raps, Soja, Leindotter, Jatropha, Palmen, aber auch von Algen und Mirkroalgen sowie um tierische Fette und Öle.

Das Rohöl hat bevorzugt einen Wassergehalt von <10% und einen Anteil an Alkanen und/oder cyclischen Aromaten und/oder Mono-/Di-/Triglyceriden (Acylglyceride) von >75%. Dabei ist es unerheblich, ob es sich bei der lipoiden Phase um eine Suspension, Emulsion oder kolloidale Flüssigkeit handelt.

Ein organisches Öl bzw. ein Rohöl kann beispielsweise ein Pflanzenöl sein. Das Rohöl kann allerdings auch ein Öl mit tierischem Ursprung sein. Ebenfalls kann es sich bei dem Rohöl um ein bereits verbrauchtes Öl, wie z.B. Frittierfett, handeln, welches bereits genutzt wurde und welches es zur weiteren Verwendung, z.B. als Kraftstoff, aufzuarbeiten gilt. Es sind vielfache weitere raffinierte Öle denkbar, welche es im Rahmen der vorliegenden Erfindung aufzuarbeiten gilt.

Sofern es sich bei dem Rohöl um einen Extrakt bzw. Extraktionsphasen von lipider und lipoider Stuffe aus einer zuvor erfolgten Abtrennung oder Extraktion handelt, kann die das Rohöl auch zu einem Anteil von > 50% aus organischen Lösungsmitteln oder Kohlenwasserstoffverbindungen bestehen.
Im Kontext der vorliegenden Erfindung werden Fette und Öle in die Klasse der Lipide eingestuft, während die Gruppe der Lipoide alle anderen Verbindungen der Klasse Wachse, Carotinoide, Glykolipide, Phosphatide, Prostaglandine, usw. umfasst. (Definition nach Beyer, Walter, "Lehrbuch der Organischen Chemie" 21. Auflage S.Hirzel Verlag, 1988 - S.248)

Als natürlicher Bestandteil praktisch sämtlicher Zellen in pflanzlichen und tierischen Lebewesen, kommen sowohl Phospholipide, Glycolipide, Glycoglycerolipide als auch Glycosphingolipide unvermeidlich ebenfalls in aus diesen Lebewesen oder Pflanzen gewonnenen Ölen oder Fetten (wie z.B. Pflanzenöle) vor. Zu welchem Anteil dies tatsächlich der Fall ist hängt nicht nur von dem Gewebe, aus dem extrahiert wurde, sondern auch von dem Extraktionsverfahren ab. In Tabelle 1 sind einige in Ölen und/oder Fetten vorkommende Substanzklassen zusammengefasst, die aus diversen Nutzpflanzen gewonnen wurden. Hier lässt sich bereits erkennen, dass in der Regel die Neutrallipide den Hauptanteil der der Öle oder Fette ausmachen, jedoch der Anteil an Phospholipiden und Glycolipiden / Glycoglycerolipiden / Glycosphingolipiden äußert variabel ist. So reicht der Anteil an Glycolipiden, Glycoglycerolipiden und Glycosphingolipiden von 0,2% in Kokosöl, über ca. 2% in Borretschöl und 6,3 - 7% in Reiskleienöl bis hin zu 19,4 % in Öl aus Avokadokernen.

**Tab. 1: Gehalt an Lipiden ohne ionische Gruppen (NL), Phospholipiden (PL) und Glycolipiden zusammen mit Glycoglycerolipiden und Glycosphingolipiden (GL) in den Samen (S) bzw. den daraus gewonnenen Ölen ausgewählter Pflanzen. Der Gehalt an PL sowie GL ist in Prozent des gesamten Öls angegeben. Bei Samen ist z.T. zusätzlich angegeben, wie hoch der prozentuale Ölanteil (total) im Vergleich zur Samenmasse ist.**

| **Quelle** | **Öl** | **S** | **total** | **NL** | **PL** | **GL** |
|---|---|---|---|---|---|---|
| Soja: *Glycine soya* | X | | | 88 | 10 | 2 |
| Palme: *Elaieis guineensis* | X | | | 96 | 2,4 | 1,4 |
| Reiskleie: | | X | 21,9- | 88,1- | 4,5- | 6,3- |
| *Oryza sativa* | | | 23,0 | 89,2 | 4,9 | 7,0 |
| Mais | X | | | 96,8- | 0,8- | 1,5- |
| *Zea mays* | | | | 97,5 | 0,95 | 1,66 |
| Raps | | X | | 95,8 | 3,2 | 0,9 |
| *Brassica napus* | | | | 95,5 | 3,6 | 0,9 |
| Raps - Variante "Golden": *Brassica* | | X | 34,8 | 98,8 | 3,0 | |
| Raps - Variante "Zero Eruca": *Brassica* | | X | 35,9 | 98,1 | 1,8 | |
| Sonnenblumenkerne: *Helianthus annuus* | | X | | | < 4 | |
| Jatropha: *Jatropha curcus* | | X | 32 | 97,6 | 1,45 | 0,95 |
| Kokosnuss | X | | | 93,6- | 0,03- | 0,2- |
| *Cocos nucifera* | | | | 98,2 | 0,4 | 0,35 |
| Kakaobutter | X | | | 98,75 | 0,037 | 0,89 |
| Färberdistel: *Carthamus tinctorius* | X | | | 94 | 1,2 | 4,5 |
| Borretsch: *Borago officinalis* | | X | 34,0 | 95,7 | 2,3 | 2,0 |
| Krambe: *Crambe abyssinica* | | X | 32,2 | 98,5 | 1,1 | |
| Krambe: *Crambe abyssinica* | X | | 75 | 88,6 | 11 | --- |
| Schwarzkümmel: *Nigella sativa* | X | | | 97,2 | 0,3 | 2,18 |
| Korianderöl: *Coriandrum sativum* | X | | | 96,0 | 0,85 | 2,39 |
| Nigersaat: *Guizotia abyssinca* | X | | | 97,0 | 0,28 | 1,90 |
| Langkapselige Jute: *Corchorus olitorius* | X | | | 93,2 | 1,9 | 3,7 |
| Hibiskus: *Hibiscus sabdariffa* | X | | | 94,1 | 2,1 | 2,6 |
| Avocado: *Persea americana* | | X | 10,8 | 60,2 | 20,4 | 19,4 |
| Weißer Sternapfel: *Chrysophyllum albidum* | | X | 7,7 | 54,6 | 23,4 | 22 |
| Bittermelone: | X | | | 86,8- | 3,22- | 4,37- |
| *Mormodica charantia* | | | | 91,1 | 4,62 | 7,43 |
| Sesam: | X | | 42,5- | 91,7- | 0,08- | 5,6- |
| *Sesamum indicum* | | | 46,2 | 93,3 | 0,1 | 5,8 |
| Mexikanischer Stachelmohn: | X | | 35 | 92,1- | 1,5- | 5,5- |
| *Argemone mexicana* | | | | 92,3 | 1,7 | 5,8 |
| Shiso: | | X | 38,6- | 91,2- | 2,0- | 3,5- |
| *Perilla frutescens* | | | 47,8 | 93,9 | 3,0 | 5,8 |
| Mango: | | X | 7,1- | 58,5- | 0,11- | 0,6- |
| *Mangifera indica* | | | 10 | 96,8 | 0,8 | 1,2 |
| Blaue Lupine: *Lupinus angustifolius* | | X | 8,6 | 76,3 | 14,9 | 3,5 |
| Paprika: | | X | 37,5 | 82 | 11,9 | 6,1 |
| *Capsicum annum* | | | 26,4 | 82 | 13,2 | 4,8 |
| Guinea-Pfeffer: | | X | | 67,72 | 13,68 | 3,75 |
| *Atremomum melequeta* | | | | 50,0 | 10,12 | 2,38 |

Zu den Rohölen im Sinne der hierin verwendeten Definition zählen u.a. Acai-Öl, Acrocomia-Öl, Mandelöl, Babassuöl, Johannisbeersamenöl, Borretschsamenöl, Rapsöl, Cashew-Öl, Rizinusöl, Kokosöl, Korianderöl, Maisöl, Baumwollsamenöl, Kramben-Öl, Leinsamenöl, Traubenkernöl, Haselnussöl, andere Nussöle, Hanfsamenöl, Jatropha-Öl, Jojoba-Öl, Macadamianussöl, Mangokernöl, Wiesenschaumkraut-Öl, Senföl, Klauenöl, Olivenöl, Palmöl, Palmkernöl, Palmoleinöl, Erdnussöl, Pecan-Öl, Pinienkernöl, Pistazienöl, Mohnöl, Reiskeimöl, Distelöl, Kamelien-Öl, Sesamöl, Sheabutter-Öl, Sojaöl, Sonnenblumenöl, Tallöl, Tsubaki-Öl, Walnussöl, Sorten von "natürlichen" Ölen mit veränderten Fettsäurezusammensetzungen über genetisch veränderte Organismen (GVO) oder traditionellen Züchtungen, Neochloris oleoabundans Öl, Scenedesmus dimorphus Öl, Euglena gracilis Öl, Phaeodactylum tricornutum Öl, Pleurochrysis carterae Öl, Prymnesium parvum Öl, Tetraselmis chui Öl, Tetraselmis suecica Öl, Isochrysis galbana Öl, Nannochloropsis salina Öl, Botryococcus braunii Öl, Dunaliella tertiolecta Öl, Nannochloris Öl, Spirulina Öl, Chlorophyceae Öl, Bacilliarophyta Öl, eine Mischung aus den vorhergehenden Ölen sowie tierische Öle (besonders Seetieröle) und Biodiesel.

Neben den vorgenannten Stoffen ist auch der Anteil an sogenannten Freien Fettsäuren und Sterylglycosiden in den vorgenannten Ölen und Fetten nicht unerheblich. Diese Substanzen gilt es möglichst frei von Begleitstoffen und mit hoher Selektivität zu gewinnen.

Nach dem Entölen fällt eine Rohölphase und eine Feststoffphase an. Die Feststoffe der Feststoffphase können zu weiterverarbeitet werden, um beispielsweise Futtermittel, Faserstoffe, Proteine, Polyphenole oder weitere Wertstoffe zu isolieren oder anzureichern.

Bei der Ölaufarbeitung werden Begleitstoffe, welche die Qualität des Hauptproduktes verringern, vom Hauptprodukt getrennt. Diese Begleitprodukte können ebenfalls gereinigt und als Wertprodukte verkauft werden.

Zu diesen Wertprodukten gehört u.a. Glycerin, Sterylglycoside, die Freien Fettsäuren, Phospholipide, Tocopherol und weitere Substanzen. Diese liegen vorzugsweise zu einem Gehalt von weniger als 400 ppm, vorzugsweise von weniger als 100 ppm im Rohöl vor.

### Degumming

In einem weiteren Schritt der Ölaufarbeitung erfolgt die sogenannte Entschleimung, auch Degumming, genannt. Dabei werden Phospholipide abgetrennt. Dabei handelt es sich phosphorhaltige organische Substanzen welche die Eigenschaften eines Fetts aufweisen. Man unterscheidet die Phospholipide in nicht-hydratisierbare Phospholipide (NHP) und hydratisierbare Phospholipide (HP). Hydratisierbare Phospholipide sind beispielsweise Phosphatidylinositol oder deren Salze, Phosphatidylcholin. Nicht-hydratisierbare Phospholipide sind beispielsweise Phosphatidylethanolamin und Phosphatidsäure oder deren -salze. Typische Kationen der Phospholipide sind z.B. Natrium, Kalium, Calcium, usw.

### 2. Abtrennung von hydratisierbaren Phospholipiden

In einem zweiten Schritt B werden zunächst hydratisierbare Phospholipide und/oder nicht-hydratisierbare Phospholipide, welche sich allerdings leicht in eine hydratisierbare Form umwandeln lassen, abgetrennt.

Zur Entschleimung wird dem Rohöl Wasser zugegeben und Phospholipide, sofern diese hydratisierbar sind, hydratisiert. Diese Phospholipide fallen als Schlamm an und können zentrifugal vom Öl getrennt werden.

Nicht-hydratisierbare Phospholipide können durch Erhitzen, durch Zugabe bestimmter Adsorptionsmittel, durch Filtration und/oder durch Zugabe einer Säure als Komplex zerstört und dadurch in eine hydratisierbare Form überführt. Die Zugabe von Säure nennt man eine Säureentschleimung, während die ausschließliche Zugabe von Wasser als Wasserentschleimung bekannt ist. Man erhält nach der Entschleimung eine entschleimte Ölfraktion, welche allerdings noch einen Restanteil an Phospholipiden, insbesondere nicht-hydratisierbaren Phospholipiden, aufweist (siehe Abschnitt 3.1).

Es hat sich herausgestellt, dass das Säuredegumming zu wesentlich besseren Ergebnissen bei der Entschleimung führt.

Für das Säuredegumming kann vorteilhaft eine saure wässrige Phase eingesetzt werden, welche beispielsweise Zitronensäure, Essigsäure, Ameisensäure und/oder Oxalsäure enthält. Alternvativ allerdings weniger bevorzugt kann Salzsäure, Schwefelsäure, Salpetersäure und/oder Phosphorsäure eingesetzt werden.

Fig. 6 zeigt nochmals anschaulich und beispielhaft die Klassifizierung der Phospholipide in Nicht hydratisierbare und hydratisierbare Phospholipide. (NHP's und HP's). Dabei ist PE im Sauren leicht in eine hydratisierbare Form dadurch umzuwandeln, dass die Aminogruppe wie in der Abbildung dargestellt protonisiert vorliegt.

### 3.1 Abtrennung von restlichen nicht-hydratisierbaren Phospholipiden incl. Lipoid-Abtrennung

In einem dritten Schritt III der Ölaufarbeitung erfolgt die Zugabe von Natriumhydrogencarbonat. Es hat sich überraschend gezeigt, dass bei der Zugabe von Natriumhydrogencarbonat eine zusätzliche Trennung von verbleibenden Phospholipiden, insbesondere von nicht-hydratisierbaren Phospholipide, insbesondere Phosphatidsäureverbindungen, wie z.B. gelöste Salze, erfolgt.

Auch eine Trennung von einem Anteil an Sterylglycosiden erfolgt bei Natriumhydrogencarbonatzugabe, die aus der entschleimten Ölfraktion abgetrennt werden. Zudem wird der Anteil an Calcium-, Magnesium- und ggf. auch Eisenionen stark reduziert, da diese durch die Zugabe von Natriumionen in Form von Natriumhydrogencarbonat verdrängt werden. Zugleich verbleiben die Freien Fettsäuren nahezu vollständig in der Ölphase.

Der Begriff "Fettsäuren" wird hierin synonym mit dem Begriff "freie Fettsäuren" verwendet. Der Zusatz "freie" soll verdeutlichen, dass es sich um nicht gebundene Fettsäuren handelt, weil in der unpolaren Ölphase der überwiegende Anteil der Bestandteile gebundene Fettsäuren enthält, z.B als Triacylglyceride, Diacylglyceride oder Monoacylglyceride. Als Fettsäuren werden aliphatische Monocarbonsäuren mit mindestens 8 Kohlenstoffatomen bezeichnet.

Der Begriff "Fettsäuren", wie hierin verwendet, bezieht sich auf freie Fettsäuren (auch FFAs angekürzt), also Fettsäuren, welche frei vorliegen und nicht glyceridisch (d.h. an Glycerin) oder glycosidisch (d.h. an Zuckerreste) gebunden sind.

Der Begriff "Fettsäuren" umfasst vorzugsweise die folgenden Verbindungen: Hexansäure, Octansäure, Decansäure, Dodecansäure, Tetradecansäure, Hexadecansäure, Heptadecansäure, Octadecansäure, Eicosansäure, Docosansäure, Tetracosansäure, cis-9-Tetradecensäure, cis-9-Hexadecensäure, cis-6-Octadecensäure, cis-9-Octadecensäure, cis-11-Octadecensäure, cis-9-Eicosensäure, cis-11-Eicosensäure, cis-13-Docosensäure, cis-15-Tetracosensäure, t9-Octadecensäure, t11-Octadecensäure, t3-Hexadecensäure, 9,12-Octadecadiensäure, 6,9,12-Octadecatriensäure, 8,11,14-Eicosatriensäure, 5,8,11,14-Eicosatetraensäure, 7,10,13,16-Docosatetraensäure, 4,7,10,13,16-Docosapentaensäure, 9,12,15-Octadecatriensäure, 6,9,12,15-Octadecatetraensäure, 8,11,14,17-Eicosatetraensäure, 5,8,11,14,17-Eicosapentaensäure, 7,10,13,16,19-Docosapentaensäure, 4,7,10,13,16,19-Docosahexaensäure, 5,8,11-Eicosatriensäure, 9c11t13t-Eleostearinsäure, 8t10t12c-Calendulasäure, 9c11t13c-Catalpinsäure, 4,7,9,11,13,16,19-Docosaheptadecansäure, Taxoleinsäure, Pinolensäure, Sciadonsäure, 6-Octadecinsäure, t11-Octadecen-9-insäure, 9-Octadecinsäure, 6-Octadecen-9-insäure, t10-Heptadecen-8-insäure, 9-Octadecen-12-insäure, t7,t11-Octadecadien-9-insäure, t8,t10-Octadecadien-12-insäure, 5,8,11,14-Eicosatetrainsäure, Retinsäure, Isopalmitinsäure, Pristansäure, Phytansäure, 11,12-Methylen-Octadecansäure, 9,10-Methylen-Hexadecansäure, Coronarinsäure, (R,S)-Liponsäure, (S)-Liponsäure, (R)-Liponsäure, 6,8(methylsulfanyl)-Oktansäure, 4,6-bis(methylsulfanyl)-Hexansäure, 2,4-bis(methylsulfanyl)-Butansäure, 1,2-Dithiolan-Carboxylsäure, (R,S)-6,8-Dithian-Oktansäure, (S)-6,8-Dithian-Oktansäure, Taririnsäure, Santalbinsäure, Stearolsäure, 6,9-Octadeceninsäure, Pyrulinsäure, Crepeninsäure, Heisterinsäure, t8,t10-Octadecadien-12-insäure, ETYA, Cerebronsäure, Hydroxynervonsäure, Ricinoleinsäure, Lesquerolinsäure, Brassylinsäure, und Thapsinsäure. Freie Fettsäuren können beispielsweise als reine Fraktion in Speisefetten z.B. in Margarinen oder in Farben oder auch als ggf. auch als Biodieselkraftstoff genutzt werden.

Es verbleibt eine Ölphase in welcher der Phospholipidgehalt als auch der Anteil an Erdalkalimetallverbindungen, z.B. auch Chlorophyll, bereits deutlich gesenkt ist, in welchem jedoch die Freien Fettsäuren noch nahezu vollständig vorhanden sind. Der erreichbare Anteil an Erdalkali und P kann auf einen Gehalt von bis zu unter 1 ppm, gesenkt werden. In der Praxis hat sich gezeigt einen P-Gehalt von um etwa 5 ppm zu belassen, da eine finale Absenkung des P gehalts in Schritt 3 , gemeinsam mit der Neutralisation der FFA erfolgen kann. Dennoch ist der Gehalt an P in der in Schritt 4 gewonnenen Seifenfraktion sehr gering (3-5 ppm P aus dem Öl werden in die Seifenfraktion überführt).

### 4.1 Neutralisation nach Schritt 3.1

Bekanntermaßen können freie Fettsäuren leicht oxidative Verbindungen eingehen. Um die Haltbarkeit von raffinierten Öl und Ölderivaten zu gewährleisten, sollten daher diese freien Fettsäuren aus der aufgearbeiteten Ölphase entfernt werden. Dies erfolgt in einem vierten Schritt D in welchem die aufgearbeitete Ölphase mit einem alkalischen Agens versetzt wird. Dabei handelt es sich um eine anorganische Alkali-Lauge, also um eine Natriumhydroxid oder eine Kaliumhydroxidlösung, wobei sich der Einsatz von Natriumhydroxidlösung als besonders effizient und kostengünstig erwiesen hat.

Diese Lauge trennt die Freien Fettsäuren als Begleitstoffe aus der Ölphase ab. Die freien Fettsäuren werden verseift und können durch die vorhergehend-erfolgte Abtrennung von Phospholipiden als auch von unerwünschten Kationen (Erdalkaliionen und Eisenionen) in sehr hoher Reinheit zurückgewonnen werden.

Anschließend kann durch Seifenspaltung, z.B. durch Säurezugabe, wieder die Freien Fettsäuren aus den Seifen gewonnen werden.

Durch diese schrittweise Aufarbeitung des Rohöls kann ein sehr reines Hauptprodukt geschaffen werden und eine Fraktion an verseiften Freien Fettsäuren mit einem sehr hohen Reinheitsgrad gewonnen werden.

Hier erfolgt also durch den vierten Schritt, durch Zugabe eines alkalischen Agens, eine Abscheidung einer Fraktion einer vergleichsweise reinen Fettsäure als Seife. Durch diesen Schritt kann der Phosphorgehalt in der aufgearbeiteten Ölphase auf einen Gehalt von unter 3 ppm, vorzugsweise sogar unter 1 ppm, gesenkt werden, da mit der Seife Anteile an NHPs nach dem Schriitt 3 leichter entfernt werden.

### 5. Bleichen & Desodorieren

Schließlich erfolgt eine weitergehende Raffination des Hauptproduktes, also der Öle und Fette durch ein ein Bleichen und/oder ein Desodorieren.

Beim Bleichen kann vorwiegend Bleicherde als Agens verwendet werden, welche in dem vorliegenden Verfahren effizienter eingesetzt werden kann. Es ist auch möglich die Bleicherde gleichzeitig mit dem Natriumhydrogencarbonat oder Natriumacetat zuzugeben.
Das Desodorieren kann beispielsweise durch Wasserdampfdestillation in einem sogenannten Desodorierer erfolgen. Dabei können z.B. unerwünschte Geruchsstoffe aus dem Öl entfernt werden

Es können optional auch weitere Schritte im Raffinationsprozess des Öls und/oder Fettes vor oder nach dem Bleichen und/oder Desodorieren erfolgen. Diese umfassen beispielsweise ein Ölpolieren und/oder ein Trocknen unter Vakuum zur Entfernung von Wasseranteilen.

### 3.2 Sterylglycosidgewinnung

Optional kann in dem dritten Schritt C der Ölaufarbeitung auch die Zugabe von Natriumacetat, anstelle des Natriumhydrogencarbonats, erfolgen. Es hat sich überraschend gezeigt, dass bei der Zugabe von Natriumacetat eine zusätzliche Anreicherung von Sterylglycosiden in der wäßrigen Phase erfolgt, die aus der entschleimten Ölfraktion abgetrennt werden. Zugleich restliche Phospholipide, Freie Fettsäuren und Erdalkaliverbindungen, wie z.B. Chlorophyll verbleiben überwiegend oder nahezu vollständig in der Ölphase.

Bei den Sterylglykosiden handelt es sich um Sterole, die über eine Hydroxygruppe glykosidisch mit zumindest einem Saccharid-Rest verknüpft sind. Sterylglykoside kommen in Pflanzen, Tieren, Pilzen und auch in einigen Bakterien vor. In Tieren existiert beispielsweise das Cholesterol-Glucoronid, bei dem ein Cholesterol-Rest mit einem Glucuronsäure-Rest verknüpft ist. Bei Pflanzen handelt es sich bei dem Sterol-Rest bevorzugt um Campesterol, Stigmasterol, Sitosterol, Brassicasterol oder Dihydrositosterol und bei dem Saccharid-Rest bevorzugt um Glucose, Galactose, Mannose, Glucuronsäure, Xylose, Rhamnose oder Arabinose. Der Saccharid-Rest ist bei pflanzlichen Sterylglykosiden über die Hydroxygruppe am C3 des A-Ringes des Sterols mit dem Sterol verbunden. An diesen ersten Saccharid-Rest können weitere Saccharid-Reste über eine β-1,4-glykosidische Bindung oder eine β-1,6-glykosidische Bindung geknüpft sein. Es existieren zu dem acylierte Sterylglykoside (ASGs), bei denen ein Saccharid-Rest an seiner Hydroxygruppe an Position 6 mit einer Fettsäure verestert ist. In vielen Pflanzen konnten acylierte Sterylglykoside in praktisch allen Pflanzenteilen in bis zu 0,125 Gew.-% nachgewiesen werden. Besonders hoch ist der Anteil an nicht-acylierten und acylierten Sterylglykosiden in Palm- und Sojaöl. Bei der Herstellung von Biodiesel wird ein hoher Anteil an Sterylglykosiden im Zusammenhang mit einer schlechteren Filtrierbarkeit diskutiert. Es verbleibt eine Ölphase in welcher der Sterylglycosidanteil bereits deutlich gesenkt ist, was eine Weiterverarbeitung erleichtert. Hier kann durch einen weiteren Schritt, durch Zugabe eines alkalischen Agens eine Abscheidung Phase erfolgen.

Der Sterylglycosid-Anteil in der Wasserphase ist relativ hoch, also zumindest über 60 Gew.%, vorzugsweise über 80 Gew.%, gegenüber dem Sterylglycosid-Anteil in der Ölphase.

Die gewonnenen Sterylglycoside können in Kosmetik- und/oder Pharmaprodukten genutzt werden.

### 4.2 Neutralisation nach Schritt 3.2

In einem vierten Schritt D, in welchem die aufgearbeitete Ölphase mit einem alkalischen Agens versetzt wird, erfolgt die Abspaltung in unpolare Ölphase und polare wäßrige Seifenphase. Dabei handelt es sich vorzugsweise um eine Alkali-Lauge, also um eine Natriumhydroxid oder eine Kaliumhydroxidlösung, wobei sich der Einsatz von Natriumhydroxidlösung auch in diesem Fall als besonders bevorzugt erwiesen hat.

Diese Lauge trennt die Freien Fettsäuren, sowie nun auch die verbleibenden Phospholipide und Erdalkatispezies, so auch Chlorophyll, als Begleitstoffe in einer wässrigen Phase aus der Ölphase ab. Die Freien Fettsäuren werden dabei verseift und können optional durch anschließende Seifenspaltung rückgewonnen werden.

Für die Abtrennung der vorgenannten Stoffe, insbesondere der Phospholipide und/oder der Freie Fettsäuren, hat sich die vorhergehende Entfernung von Sterylglycoside als besonders vorteilhaft erwiesen.

Im Anschluss erfolgt, wie zuvor beschrieben, eine weitergehende Raffination des Hauptproduktes, also der Öle und Fette durch ein ein Bleichen und/oder ein Desodorieren.

Nachfolgend soll das erfindungsgemäße Verfahren anhand zweier Beispiele und unter Vergleich mit einem Vergleichsbeispiel näher erörtert werden.

### Beispiel 1:

Rohöl (FFA-Gehalt 0,48 Gew.%, H₂O-Gehalt 0,05 Gew.%, Eisen-Gehalt 1,13 ppm, Phosphor-Gehalt 80,42 ppm, Magnesium-Gehalt 8,47 ppm, Calciumgehalt 45,10 ppm) wird als Pressöl einer Rapssaat in den Vorlagetank (Vorlagetank 1) eingefüllt.

Anschließend wird das Rohöl im Vorlagetank 1 auf 85°C erwärmt und anschließend mit 0,1 Gew.-% verd. Zitronensäure (33%ig - Gew.% , auf Raumtemperatur) versetzt und für 30 Sekunden intensiv gerührt und danach 10 min bei cirka 100 bis 150 UpM gerührt. Danach wird 0,6 Gew.-% Wasser hinzugegeben.

Das Gemisch aus Öl und verdünnter Zitronensäure wird anschließend in den Trenn-Separator gepumpt und dann bei einer Leistung von 200 l/h die wässrige Phase B von der öligen Phase A getrennt. Die wässrige Phase A wird gesammelt und bis zur weiteren Verwendung gelagert. Die ölige Phase A wird zur weiteren Prozessierung in einen weiteren Vorlagetank (Vorlagetank 2) überführt. Die ölige Phase A wird anschließend analysiert (FFA-Gehalt 0,48 Gew.%, H₂O-Gehalt 0,23 Gew.%, Eisen-Gehalt 0,34 ppm, Phosphor-Gehalt 26,1 ppm, Magnesium-Gehalt 2,32 ppm, Calciumgehalt 9,04 ppm).

Die so gewonnene ölige Phase A wird auf eine Prozesstemperatur von 45°C gebracht und ein ausreichendes Volumen an 8%iger - Gew.% Natriumhydrogencarbonat-Lösung hinzugegeben, so dass ein theoretische Neutralisationsgrad der freien Fettsäuren von 90% erreicht wird. Ein ausreichendes Volumen an Natriumhydrogencarbonat, kann so gewählt sein, dass mehr als 0,1 Gew.% NaHCO₃, bezogen auf das Gewicht an eingesetzter Ölphase, z.B. 0,3 Gew.% NaHCO₃ zugegeben wird. Die Zugabe muss nicht zwingend als Lösung erfolgen, sondern kann auch als Pulver erfolgen. Anschließend kann Wasser gesondert zugegeben werden. Schließlich wird mittels Ystral-Mischer für 30 Sekunden intensiv aber ohne Eintrag von Luft, d.h. ohne Gaseintrag gerührt und danach 10 min normal aber weiterhin ohne Eintrag von Luft, d.h. ohne Gaseintrag gerührt. Das resultierende Gemisch wird anschließend in den Trenn-Separator gepumpt und so bei einer Leistung von 200 l/h die wässrige Phase B von der öligen Phase A getrennt.

Die wässrige Phase B wird gesammelt. In dieser wurden Sterylglycoside mittels DC nachgewiesen. Die ölige Phase A wird zur weiteren Prozessierung wieder zurück in den Vorlagetank 1 überführt. Die ölige Phase wird anschließend analysiert (FFA-Gehalt 0,32 Gew.%, H₂O-Gehalt 0,23 Gew.%, Eisen-Gehalt 0,15 ppm, Phosphor-Gehalt 5,75 ppm, Magnesium-Gehalt 0,69 ppm, Calciumgehalt 3,46 ppm).

### Beispiel 2:

Rohöl (FFA-Gehalt 0,43 Gew.%, H₂O-Gehalt 0,05 Gew.%, Eisen-Gehalt 0,60 ppm, Phosphor-Gehalt 52,52 ppm, Magnesium-Gehalt 5,43 ppm, Calciumgehalt 31,33 ppm) wird als Pressöl einer Rapssaat in den Vorlagetank (Vorlagetank 1) eingefüllt.

Anschließend wird die Rohölp im Vorlagetank 1 auf 85°C erwärmt und anschließend mit 0,1 Gew.-% Zitronensäure (33%ig, auf Raumtemperatur) versetzt und für 30 Sekunden intensiv gerührt und danach 10 min bei cirka 100 bis 150 UpM gerührt. Danach wird 0,6 Gew.-% Wasser hinzugegeben.
Das Gemisch aus Rohöl und verdünnter Zitronensäure wird anschließend in den Trenn-Separator gepumpt und dann bei einer Leistung von 200l/h die wässrige Phase B von der öligen Phase A getrennt. Die wässrige Phase A wird gesammelt und bis zur weiteren Verwendung gelagert. Die ölige Phase A wird zur weiteren Prozessierung in einen weiteren Vorlagetank (Vorlagetank 2) überführt. Die ölige Phase A wird anschließend analysiert (FFA-Gehalt 0,43 Gew.%, H₂O-Gehalt 0,26 Gew.%, Eisen-Gehalt 0,17 ppm, Phosphor-Gehalt 12,49 ppm, Magnesium-Gehalt 0,40 ppm, Calciumgehalt 1,85 ppm).

Die so gewonnene ölige Phase A wird auf eine Prozesstemperatur von 45°C gebracht und ein ausreichendes Volumen an 8%iger Natriumacetat-Lösung hinzugegeben, so dass ein Neutralisationsgrad der freien Fettsäuren von 90% erreicht wird. Anschließend wird mittels Ystral-Mischer für 30 Sekunden intensiv und vorzugsweise gaseintragsfrei gerührt und danach 10 min normal und vorzugsweise gaseintragsfrei gerührt. Das resultierende Gemisch wird anschließend in den Trenn-Separator gepumpt und so bei einer Leistung von 200l/h die wässrige Phase B von der öligen Phase A getrennt.

In der wässrigen Phase B wurden Sterylglycoside mittels DC nachgewiesen. Die ölige Phase A wird zur weiteren Prozessierung wieder zurück in den Vorlagetank 1 überführt. Die ölige Phase A wird analysiert (FFA-Gehalt 0,43 Gew.%, H₂O-Gehalt 0,24 Gew.%, Eisen-Gehalt 0,09 ppm, Phosphor-Gehalt 5,79 ppm, Magnesium-Gehalt 0,25 ppm, Calciumgehalt 0,89 ppm).

### Vergleichsbeispiel mit Natriumcarbonat:

Rohöl (FFA-Gehalt 0,54%, H₂O-Gehalt 0,05 %, Eisen-Gehalt 0,53 ppm, Phosphor-Gehalt 78,32 ppm, Magnesium-Gehalt 5,70 ppm, Calciumgehalt 33,04 ppm) wird als Pressöl einer Rapssaat in den Vorlagetank (Vorlagetank 1) eingefüllt.

Anschließend wird das Rohöl im Vorlagetank 1 auf ca. 85°C erwärmt und anschließend mit 0,1 Gew.-% Zitronensäure (33%ig, auf Raumtemperatur) versetzt und für 30 Sekunden intensiv gerührt und danach 10 min bei cirka 100 bis 150 UpM gerührt. Danach wird 0,6 Gew.-% Wasser hinzugegeben.

Das Gemisch aus Rohöl und verdünnter Zitronensäure wird anschließend in den Trenn-Separator gepumpt und dann bei einer Leistung von 200l/h die wässrige Phase B von der öligen Phase A getrennt. Die wässrige Phase A wird gesammelt und bis zur weiteren Verwendung gelagert. Die ölige Phase B wird zur weiteren Prozessierung in einen weiteren Vorlagetank (Vorlagetank 2) überführt. Die ölige Phase A wird anschließend analysiert (FFA-Gehalt 0,48 Gew.%, H₂O-Gehalt 0,53 Gew.%, Eisen-Gehalt 0,15 ppm, Phosphor-Gehalt 16,57 ppm, Magnesium-Gehalt 0,28 ppm, Calciumgehalt 1,78 ppm).

Die so gewonnene ölige Phase A wird auf eine Prozesstemperatur von 40 - 45°C gebracht und ein ausreichendes Volumen an 8%iger Natriumcarbonat-Lösung hinzugegeben, so dass ein theoretischer Neutralisationsgrad der freien Fettsäuren von 90% erreicht wird. Anschließend wird mittels Ystral-Mischer für 30 Sekunden intensiv und vorzugsweise gaseintragsfrei gerührt und danach 10 min vorzugsweise gaseintragsfrei normal gerührt. Das resultierende Gemisch wird anschließend in den Trenn-Separator gepumpt und so bei einer Leistung von 200l/h die wässrige Phase B von der öligen Phase A getrennt.

In der wässrigen Phase B wurden Sterylglycoside mittels DC nachgewiesen. Die ölige Phase A wird zur weiteren Prozessierung wieder zurück in den Vorlagetank 1 überführt. Die ölige Phase A wird analysiert (FFA-Gehalt 0,25 Gew.%, H₂O-Gehalt 0,49 Gew.%, Eisen-Gehalt 0,15 ppm, Phosphor-Gehalt 2,21 ppm, Magnesium-Gehalt 0,07 ppm, Calciumgehalt 0,32 ppm).

Die Beispiele 1 und 2 werden im Anschluss durch Zugabe einer ausreichenden Menge von 12%-iger NaOH-Lösung in einem sogenannten Öl-Polierverfahren aufgearbeitet. Dabei wird die Trennung der Ölphase von verseiften Freien Fettsäuren vorgenommen. Anschießend kann ein Bleichen und Desodorieren erfolgen.

Fig. 3 zeigt anhand von experimentell ermittelten Daten dass bei Zugabe einer Natriumhydrogencarbonatlösung in Schritt C der Phosphorgehalt in der Ölphase reduziert wird. Dieser reduzierte Phosphorgehalt geht mit der Reduzierung von Phospholipide in der Ölphase einher. Fig. 4 zeigt zudem dass der Anteil an Freien Fettsäuren bei Zugabe von Natriumhydrogencarbonat nicht reduziert wird. Im Vergleich dazu erkennt man in Fig. 4, dass es bei Zugabe von Natriumcarbonat zu einer Reduktion an Fettsäuren in der Ölphase kommt.

Analog zum Phosphorgehalt wurde auch eine Reduktion u.a. an Calcium-, Magnesium- und Eisenionen im Öl bei Zugabe von Natriumhydrogencarbonat festgestellt. Zugleich konnten die vorgenannten abgetrennten Ionen in der Wasserphase nachgewiesen werden.

### Vergleichsbeispiel mit Natriumchlorid:

Rohöl A1 wurde mit wäßriger Citronensäurelösung (33%ig, Zugabe: 1000ppm) bei 85°C behandelt und mit Scherkopfmischer 30 Sekunden gemischt. Nach einer Reaktionszeit von 10min wurde eine Probe genommen und die Ölphase A2 gemessen.

Zur derart behandelte Ölphase A2 wurde 1 Gew.% Natriumchlorid und 3 Gew.% dest. Wasser zugegeben und mit einem Scherkopfmischer 30 Sekunden bei 60°C gemischt. Nach einer Reaktionszeit von 10 min wurde eine Probe genommen und die Ölphase A3 gemessen

Zur säureentschleimten Ölphase A2 wurde 1 Gew.% Natriumhydrogencarbonat und 3 Gew.% dest. Wasser zugegeben und mit einem Scherkopfmischer 30 Sekunden bei 60°C gemischt. Nach einer Reaktionszeit von 10 min wurde eine Probe genommen und die Ölphase A4 gemessen.

**Folgende Ergebnisse wurden erzielt**

| **Probenname** | **P mg/kg** | **Fe mg/kg** | **Ca mg/kg** | **Mg mg/kg** |
|---|---|---|---|---|
| Ölphase A4 | 1,7 | 0,07 | 1,9 | 0,2 |
| Ölphase A3 | 12,1 | 0,25 | 1,6 | 0,4 |
| Ölphase A2 | 17,3 | 0,18 | 5,8 | 1,2 |
| Ölphase A1 | 58,2 | 0,41 | 41,4 | 6,3 |

Wie man an den vorgenannten Ergebnissen erkennt, führt eine identische Behandlung der identischen ölphase A2 mit Natriumhydrogencarbonat und Natriumchlorid bei Natriumhydrogencarbonat zu einer signifikanten Reduzierung an Phospholipiden um mehr als das 7-fache. Deutlich erkennbar sind auch signifikanten Reduzierungen für Fe Ca, und Mg, die (mit Ausnahme von Ca) bei derr Verwendung von Kochsalz bei identischer Vorbehandliúng nicht identifiziert werden.

Fig. 5a zeigt eine beispielhafte Abfolge der Verfahrensschritte B und C, sowie dem optionalen Verfahrensschritt D. Ausgehend von einem Rohöl I wird zunächst Zitronensäure als wäßrige Lösung zugegeben. Dabei wird der Phosphorgehalt und damit auch der Anteil an Phospholipiden in der Ölphase reduziert. Die wäßrige Phase r₁ wird von der Ölphase getrennt. Zur Ölphase wird ein Anteil an Natriumhydrogencarbonat als Lösung, Suspension oder als Pulver - bei Pulverzugabe vorzugsweise mit anschließender Wasserzugabe - zugegeben. Dabei erfolgt eine weitere Reduzierung an Phospholipiden in der Ölphase. Die wäßrige Phase r₂ wird von der Ölphase abgetrennt. Sodann können im optionalen Schritt D weitere Phospholipide abgetrennt werden. Je nach Dosiervolumen in Schritt C kann die Konzentration an Phospholipiden in der Ölphase allerdings sehr gering sein, so dass sie gegenüber den Fettsäuren kaum mehr zu berücksichtigen sind. Die Grenze Z zwischen den beiden Schritten kann somit variabel gewählt werden. Und hängt u.a. von den gewünschten Zielvorgaben an die Reinheit der FFA-Phase ab.

Die Konzentration an freien Fettsäuren kann durch die ermittlung der Säurezahl der Ölphase nach den jeweiligen Schritten erfolgen. Die Säurezahl (SZ) ist ein Maß für den Gehalt eines Fettes/Öles an freien Fettsäuren (FFA). Sie entspricht der Menge an Kaliumhydroxid (KOH) in mg, die benötigt wird, um die in 1g Fett enthaltenen freien Fettsäuren zu neutralisieren. Zur Ermittlung der SZ titriert man das in einem 2:5 Gemisch aus Toluol und Ethanol gelöste Fett/Öl mit 0,1 M KOH gegen Phenolphthalein. Die SZ kann dann wie folgt berechnet werden: $SZ = \frac{56,1 ⋅ V ⋅ N}{E}$
E Einwaage Fett/Öl in g
V Verbrauch Natronlauge in ml
N Normalität der Lauge

Aus der Säurezahl kann über die molaren Massen von KOH und Ölsäure unmittelbar der Gehalt an freien Fettsäuren in Massenprozent im Fett/Öl berechnet werden. Die Berechnung erfolgt nach folgender Gleichung: $% FFA \left(m/m\right) = SZ ⋅ \frac{{M}_{Öls}}{{M}_{KOH} ⋅ 10} = SZ ⋅ 0,503 ,$ wobei SZ = Säurezahl
M_{Öls} = 282,46 g/Mol
M_{KOH} = 56,11 g/Mol

Zur Wassergehaltbestimmung in Ölen wird üblicherweise der der Methode von *Karl Fischer gefolgt.* Dabei wird Monomethylsulfit durch Titration mit Iod zu Monomethylsulfat oxidiert. Es entsteht lodid, welches visuell und elektrochemisch nachweisbar ist. Die Reaktion benötigt zusätzlichen elementaren Sauerstoff, welcher nur durch das in der Probe enthaltene Wasser geliefert wird. Vorliegend wurde das halbautomatische Gerät *KFS-Titrino 720* von *Metrohm* verwendet und wertet über Platin-Elektroden während der Titration aufgezeichnete, charakteristische, Strom-Spannungs-Kurven aus und bestimmen so automatisch den Wassergehalt der Probe.

Die direkte und quantitative Bestimmung der Elemente Phosphor, Calcium, Magnesium und Eisen in den Ölproben erfolgt mittels Inductively Coupled Plasma - Emissionsspektralanalyse (ICP). Das zu einem Aerosol zerstäubte Probenmaterial wird dabei in den heißen Kern eines Argonplasmas injiziert. Bei einer Temperatur von mehr als 8000K wird das Probenmaterial atomisiert und gleichzeitig angeregt. Es kann so im Emissionsspektrum qualitativ und quantitativ auf Spurenelemente analysiert warden.

In den wässrigen Phasen und in den Ölphasen der jeweiligen Verfahrensschritte erfolgte für eine Bestimmung des HLB-Wertes. Die Analyse erfolgt mit einer Asahipak GF-310 HQ Mehrfach-Lösungsmittel GPC-Säule. Hierduch können ionische und nicht-ionische Tenside differenziert und nach ihrem HLB-Wert eingeordnet werden.

Zum Nachweis der jeweiligen Begleitstoffe, beispielsweise von Sterylglycosiden, wurde ein DC-Verfahren (Dünnschichtchromatographie) angewandt. Die Dünnschicht-chromatographie erfolgte mit Silica Gel G Platten. Die Trennung erfolgt mit einem Gemisch aus Chloroform/Aceton/Wasser (30/60/2). Die Entwicklung erfolgte mit einem Naphthyl ethylenediamine-Reagenz wodurch Zuckerreste der Öl-Begleitstoffe farblich dargestellt werden können.

## Patentansprüche

1. Verfahren zur schrittweisen Aufarbeitung eines organischen Öls umfassend die Schritte:
A Bereitstellen eines Rohöls
B Entschleimen des Rohöls durch Zugabe von Wasser und/oder von Säure zum Rohöl und Ausbildung von zumindest zwei Phasen, einer wäßrigen Phase und einer Ölphase, sowie Separierung der mit Phospholipid angereicherten wäßrigen Phase von der Ölphase;
wobei es sich bei der Säurezugabe um die Zugabe einer verdünnten Säure handelt oder um die Zugabe einer konzentrierten Säure in Verbindung mit einer anschließenden Zugabe von Wasser;
C Zugeben von Natriumhydrogencarbonat als Lösung, als Pulver, wobei eine Wasserzugabe vor oder nach der Zugabe des Pulvers erfolgt, oder als Suspension zu der Ölphase aus Schritt B, und/oder
Zugeben von Natriumacetat als Pulver, wobei eine Wasserzugabe vor oder nach der Zugabe des Pulvers erfolgt, oder als Suspension zu der Ölphase aus Schritt B,
sowie Abtrennung von Erdalkaliverbindungen und/oder von Phospholipiden und/oder Sterylglycosiden gelöst oder suspendiert in einer wäßrigen Phase aus der Ölphase, wobei
im Anschluss an Schritt C in einem Schritt D
D ein Verseifen von Freien Fettsäuren unter Zugeben eines alkalischen Agens zu der Ölphase aus Schritt C vorgenommen und ein Abtrennen dieser verseiften Fettsäuren aus der Ölphase vorgenommen wird, wobei die verseifte Fettsäure zu weniger als 3 Gew.% organische Verschmutzungen aufweist, wobei das alkalische Agens eine anorganische Alkali-Lauge ist.

2. Verfahren nach Anspruch 1, **dadurch gekennzeichnet, dass** das Entschleimen durch Zugabe einer Säure erfolgt, welche ausgesucht ist aus einer oder mehrerer der folgenden Säuren: Zitronensäure, Essigsäure, Ameisensäure, Oxalsäure, Salpetersäure, Salzsäure, Schwefelsäure und/oder Phosphorsäure.

3. Verfahren nach Anspruch 1 oder 2, **dadurch gekennzeichnet, dass** Schritt B und/oder Schritt C bei einer Temperatur von mehr als 65°C, vorzugsweise bei einer Temperatur im Bereich von 66-95°C erfolgt.

4. Verfahren nach einem der vorhergehenden Ansprüche, **dadurch gekennzeichnet, dass** zumindest 0,1 Gew.% an Natriumhydrogencarbonat und/oder Natriumacetat, bezogen auf das Gesamtgewicht der Ölphase in Schritt C, zugegeben wird.

5. Verfahren nach einem der vorhergehenden Ansprüche, **dadurch gekennzeichnet, dass** zumindest 1,0 Gew.% an Wasser bezogen auf das Gesamtgewicht der Ölphase in Schritt C zugegeben wird.

6. Verfahren nach einem der vorhergehenden Ansprüche, **dadurch gekennzeichnet, dass** die Zugabe an Natriumhydrogencarbonat nach Schritt C solange wiederholt wird, bis die Trübung der Wasserphase und/oder ein ermittelter Gehalt an Erdalkaliionen der Ölphase und/oder ein ermittelter Phosphphorgehalt der Ölphase einen vorgegebenen Sollwert unterschreitet.

7. Verfahren nach einem der vorhergehenden Ansprüche, **dadurch gekennzeichnet, dass** nach der Zugabe von Natriumhydrogencarbonat in Schritt C eine wäßrige Phase abgetrennt wird, welche einen Anteil von Freien Fettsäuren enthält, der einer Abtrennung von weniger als 1% - Punkten an Freien Fettsäuren aus der Ölphase entspricht.

8. Verfahren nach einem der vorhergehenden Ansprüche, **dadurch gekennzeichnet, dass** nach der Zugabe von Natriumhydrogencarbonat in Schritt C eine wäßrige Phase abgetrennt wird, welche einen Anteil von Freien Fettsäuren enthält, der einer Abtrennung von weniger als 0,2% - Punkten an Freien Fettsäuren aus der Ölphase entspricht.

9. Verfahren nach einem der vorhergehenden Ansprüche, **dadurch gekennzeichnet, dass** nach der Zugabe von Natriumacetat in Schritt C eine wäßrige Phase abgetrennt wird, in welcher organische Bestandteile gelöst oder suspendiert vorliegen und wobei die organischen Bestandteile zu mehr als 30 Gew.%, vorzugsweise zu mehr als 50 Gew.% Sterylglycoside enthalten.

10. Verfahren nach einem der vorhergehenden Ansprüche, **dadurch gekennzeichnet, dass** die verseifte Fettsäure zu weniger als 1 Gew.% organische Verschmutzungen aufweist.

11. Verfahren nach einem der vorhergehenden Ansprüche, **dadurch gekennzeichnet, dass** im Anschluss an Schritt C oder D ein Bleichen und/oder Desodorieren der Ölphase aus Schritt C oder D erfolgt.

12. Verfahren nach einem der vorhergehenden Ansprüche, **dadurch gekennzeichnet, dass** das zugegebene alkalische Agens in Schritt D eine Natriumhydroxidlösung, ist.

## Claims

1. Method for processing an organic oil in steps, said method comprising the steps:
A providing a raw oil;
B degumming the raw oil by adding water and/or acid to the raw oil and forming at least two phases, an aqueous phase and an oil phase, and separating the phospholipid-enriched aqueous phase from the oil phase;
the acid addition being the addition of a dilute acid or the addition of a concentrated acid in conjunction with a subsequent addition of water;
C adding sodium hydrogen carbonate as a solution, as a powder, in which case water is added prior to or following the addition of the powder, or as a suspension to the oil phase from step B, and/or
adding sodium acetate as a powder, in which case water is added prior to or following the addition of the powder, or as a suspension to the oil phase from step B,
and removing alkaline earth metal compounds and/or phospholipids and/or steryl glycosides, in solution or suspension in an aqueous phase, from the oil phase, wherein
following step C, in a step D,
D a saponification of free fatty acids is carried out with the addition of an alkaline agent to the oil phase from step C, and said saponified fatty acids are removed from the oil phase, the saponified fatty acid comprising less than 3 wt% organic impurities, the alkaline agent being an inorganic alkali metal hydroxide solution.

2. Method according to claim 1, **characterized in that** the degumming takes place by adding an acid, which is selected from one or more of the following acids: citric acid, acetic acid, formic acid, oxalic acid, nitric acid, hydrochloric acid, sulfuric acid and/or phosphoric acid.

3. Method according to claim 1 or 2, **characterized in that** step B and/or step C takes place at a temperature of more than 65°C, preferably at a temperature in the range of 66-95°C.

4. Method according to any one of the preceding claims, **characterized in that** at least 0.1 wt% sodium hydrogen carbonate and/or sodium acetate is added, based on the total weight of the oil phase in step C.

5. Method according to any one of the preceding claims, **characterized in that** at least 1.0 wt% water is added, based on the total weight of the oil phase in step C.

6. Method according to any one of the preceding claims, **characterized in that** the addition of sodium hydrogen carbonate according to step C is repeated until the haze of the water phase and/or an ascertained content of alkaline earth metal ions in the oil phase and/or an ascertained content of phosphorus in the oil phase falls below a predefined setpoint value.

7. Method according to any one of the preceding claims, **characterized in that**, following the addition of sodium hydrogen carbonate in step C, an aqueous phase is removed which contains a proportion of free fatty acids that corresponds to removing less than 1%age point of free fatty acids from the oil phase.

8. Method according to any one of the preceding claims, **characterized in that**, following the addition of sodium hydrogen carbonate in step C, an aqueous phase is removed which contains a proportion of free fatty acids that corresponds to removing less than 0.2%age points of free fatty acids from the oil phase.

9. Method according to any one of the preceding claims, **characterized in that**, following the addition of sodium acetate in step C, an aqueous phase is removed in which organic constituents are present in solution or suspension, the organic constituents comprising more than 30 wt%, preferably more than 50 wt% steryl glycosides.

10. Method according to any one of the preceding claims, **characterized in that** the saponified fatty acid comprises less than 1 wt% organic impurities.

11. Method according to any one of the preceding claims, **characterized in that**, following step C or D, the oil phase from step C or D is bleached and/or deodorized.

12. Method according to any one of the preceding claims, **characterized in that** the alkaline agent added in step D is a sodium hydroxide solution.

## Revendications

1. Procédé de traitement par étapes d'une huile organique, comprenant les étapes consistant à :
A fournir une huile brute
B démucilaginer l'huile brute par ajout d'eau et/ou d'acide à l'huile brute et formation d'au moins deux phases, une phase aqueuse et une phase huileuse, ainsi que séparation de la phase aqueuse enrichie en phospholipides de la phase huileuse ;
l'ajout d'acide consistant à ajouter un acide dilué ou à ajouter un acide concentré en combinaison avec un ajout ultérieur d'eau ;
C ajouter de l'hydrogénocarbonate de sodium en solution, en poudre, de l'eau étant ajoutée avant ou après l'ajout de la poudre, ou en suspension à la phase huileuse de l'étape B, et/ou
ajouter de l'acétate de sodium en poudre, de l'eau étant ajoutée avant ou après l'ajout de la poudre, ou en suspension à la phase huileuse de l'étape B,
et séparer, de la phase huileuse, les composés alcalino-terreux et/ou les phospholipides et/ou les stérylglycosides dissous ou en suspension dans une phase aqueuse, dans lequel
à la suite de l'étape C, dans une étape D
D effectuer une saponification des acides gras libres en ajoutant un agent alcalin à la phase huileuse de l'étape C et une séparation de ces acides gras saponifiés de la phase huileuse, l'acide gras saponifié présentant moins de 3 % en poids de contaminants organiques, l'agent alcalin étant une lessive alcaline inorganique.
| | |
|---|---|
| | |
| | |
| | |
| | |
| | |
| | |
| | |
| | |

2. Procédé selon la revendication 1, **caractérisé en ce que** la démucilagination est effectuée par ajout d'un acide choisi parmi un ou plusieurs des acides suivants : acide citrique, acide acétique, acide formique, acide oxalique, acide nitrique, acide chlorhydrique, acide sulfurique et/ou acide phosphorique.

3. Procédé selon la revendication 1 ou 2, **caractérisé en ce que** l'étape B et/ou l'étape C sont effectuées à une température supérieure à 65 °C, de préférence à une température comprise entre 66 et 95 °C.

4. Procédé selon l'une des revendications précédentes, **caractérisé en ce qu'**au moins 0,1 % en poids d'hydrogénocarbonate de sodium et/ou d'acétate de sodium, par rapport au poids total de la phase huileuse de l'étape C, est ajouté.

5. Procédé selon l'une des revendications précédentes, **caractérisé en ce qu'**au moins 1,0 % en poids d'eau, par rapport au poids total de la phase huileuse de l'étape C, est ajouté.

6. Procédé selon l'une des revendications précédentes, **caractérisé en ce que** l'ajout d'hydrogénocarbonate de sodium selon l'étape C est répété jusqu'à ce que la turbidité de la phase aqueuse et/ou une teneur déterminée en ions d'alcalino-terreux de la phase huileuse et/ou une teneur déterminée en phosphore de la phase huileuse deviennent inférieures à une valeur de consigne prédéfinie.

7. Procédé selon l'une des revendications précédentes, **caractérisé en ce qu'**après l'ajout d'hydrogénocarbonate de sodium à l'étape C, on sépare une phase aqueuse qui contient une proportion d'acides gras libres qui correspond à une séparation de moins de 1 point de pourcentage d'acides gras libres de la phase huileuse.

8. Procédé selon l'une des revendications précédentes, **caractérisé en ce qu'**après l'ajout d'hydrogénocarbonate de sodium à l'étape C, on sépare une phase aqueuse qui contient une proportion d'acides gras libres qui correspond à une séparation de moins de 0,2 point de pourcentage d'acides gras libres de la phase huileuse.

9. Procédé selon l'une des revendications précédentes, **caractérisé en ce qu'**après l'ajout d'acétate de sodium à l'étape C, on sépare une phase aqueuse dans laquelle des constituants organiques sont présents dissous ou en suspension et dans laquelle les constituants organiques contiennent plus de 30 % en poids, de préférence plus de 50 % en poids, de stérylglycosides.

10. Procédé selon l'une des revendications précédentes, **caractérisé en ce que** l'acide gras saponifié présente moins de 1 % en poids de contaminants organiques.

11. Procédé selon l'une des revendications précédentes, **caractérisé en ce qu'**un blanchiment et/ou une désodorisation de la phase huileuse de l'étape C ou D sont effectués après l'étape C ou D.

12. Procédé selon l'une des revendications précédentes, **caractérisé en ce que** l'agent alcalin ajouté à l'étape D est une solution d'hydroxyde de sodium.
